# EUROPÄISCHE PATENTANMELDUNG

(11) **EP 4 481 279 A1**
(43) Veröffentlichungstag der Anmeldung: **25.12.2024**
(21) Anmeldenummer: 24183350.8
(22) Anmeldetag: 20.06.2024
(51) Int. Cl.: F24C 15/20

(54) **DUNSTABZUG UND KOMBINATIONSGERÄT**

(30) Priorität: 21.06.2023 DE 102023116297
(71) Anmelder: Berbel Ablufttechnik GmbH, 48432 Rheine (DE)
(72) Erfinder: Thiebaut, Marcel, 48432 Rheine (DE)
(74) Vertreter: Schneiders & Behrendt Bochum

(57) **Zusammenfassung**

Die Erfindung betrifft einen Dunstabzug (1) zum Abzug von Kochdünsten (2) von über einem Kochfeld (3) in nach unten weisender Richtung mittels eines Luftstromes (4), mit einem Abzugsgehäuse (5), das wenigstens eine Luftansaugöffnung (6) und wenigstens einen Luftauslass (7) für den Luftstrom (4) aufweist, wenigstens einem in dem Abzugsgehäuse (5) angeordneten Lüfter (8) zur Erzeugung des Luftstromes (4), wenigstens einem in dem Abzugsgehäuse (5) im Luftstrom (4) zwischen der Luftansaugöffnung (6) und dem Lüfter (8) angeordneten Abscheideelement (9) zur Abtrennung eines oder mehrerer Bestandteile der Kochdünste (2), insbesondere Fett und/oder Öl, aus dem Luftstrom (4), wobei das Abscheideelement (9) über die Luftansaugöffnung (6) aus dem Abzugsgehäuse (5) entnehmbar ist, wobei der Luftstrom (4) in dem Abzugsgehäuse (5) in einem Unterdruckabschnitt (10) von der Luftansaugöffnung (6) über das Abscheideelement (9) zu dem Lüfter (8) geführt ist und von dem Lüfter (8) über wenigstens einen Überdruckabschnitt (11) in dem Abzugsgehäuse (5) zum Luftauslass (7) hin geführt und dort aus dem Abzugsgehäuse (5) geblasen wird, und wenigstens einem in dem Abzugsgehäuse (5) im Luftstrom (4) zwischen dem Abscheideelement (9) und dem Lüfter (8) im Unterdruckabschnitt (10) angeordneten Filterelement (12) zur Reduzierung von Gerüchen in dem Luftstrom (4), wobei das Filterelement (12) durch die Luftansaugöffnung (6) aus dem Abzugsgehäuse (5) entnehmbar ist, wobei das Abscheideelement (9) im eingesetzten Zustand eine Zugangsöffnung (14) abdeckt, wobei die Zugangsöffnung (14) bei Entnahme des Abscheideelements (9) aus dem Abzugsgehäuse (5) durch die Luftansaugöffnung (6) das Filterelement (12) für dessen Entnahme durch die Zugangsöffnung (14) und durch die Luftansaugöffnung (6) freigibt sowie ein Kombinationsgerät (18) mit einem Kochfeld (3) und einem solchen an dessen Unterseite angeordneten Dunstabzug (1).

## Beschreibung

Die Erfindung betrifft einen Dunstabzug zum Abzug von Kochdünsten von über einem Kochfeld in nach unten weisender Richtung mittels eines Luftstromes, mit einem Abzugsgehäuse, das wenigstens eine Luftansaugöffnung und wenigstens einen Luftauslass für den Luftstrom aufweist, wenigstens einem in dem Abzugsgehäuse angeordneten Lüfter zur Erzeugung des Luftstromes, wenigstens einem in dem Abzugsgehäuse im Luftstrom zwischen der Luftansaugöffnung und dem Lüfter angeordneten Abscheideelement zur Abtrennung eines oder mehrerer Bestandteile der Kochdünste, insbesondere Fett und/oder Öl, aus dem Luftstrom, wobei das Abscheideelement über die Luftansaugöffnung aus dem Abzugsgehäuse entnehmbar ist, wobei der Luftstrom in dem Abzugsgehäuse in einem Unterdruckabschnitt von der Luftansaugöffnung über das Abscheideelement zu dem Lüfter geführt ist und von dem Lüfter über wenigstens einen Überdruckabschnitt in dem Abzugsgehäuse zum Luftauslass hin geführt und dort aus dem Abzugsgehäuse geblasen wird.

Außerdem betrifft die Erfindung ein Kombinationsgerät mit einem Kochfeld und einem solchen Dunstabzug.

Ein solches Kombinationsgerät ist bekannt. Nachteilig an solchen Kombinationsgeräten ist die übliche Anordnung von Filterelementen zur Reduzierung von Gerüchen in dem Luftstrom im Bereich des Überdruckabschnitt und die dadurch aufwendige Handhabung beim Filterwechsel, so sind zahlreiche Handgriffe nötig, bis ein Filterelement aus dem Abzugsgehäuse entnommen werden kann.

Es ist daher Aufgabe der Erfindung einen verbesserten Dunstabzug und ein verbesserstes Kombinationsgerät anzugeben, die eine einfache Konstruktion und unkomplizierte Handhabung beim Filterwechsel bieten.

Gelöst wird diese Aufgabe durch einen Dunstabzug mit den Merkmalen des Anspruchs 1.

Dadurch, dass wenigstens ein in dem Abzugsgehäuse im Luftstrom zwischen dem Abscheideelement und dem Lüfter im Unterdruckabschnitt angeordnetes Filterelement zur Reduzierung von Gerüchen in dem Luftstrom vorgesehen ist, wobei das Filterelement durch die Luftansaugöffnung aus dem Abzugsgehäuse entnehmbar ist, und das Abscheideelement im eingesetzten Zustand eine Zugangsöffnung abdeckt, wobei die Zugangsöffnung bei Entnahme des Abscheideelements aus dem Abzugsgehäuse durch die Luftansaugöffnung das Filterelement für dessen Entnahme durch die Zugangsöffnung und durch die Luftansaugöffnung freigibt, kann das Filterelement durch eine einfache Konstruktion für den Filterwechsel leicht zugänglich gemacht werden. Das Filterelement kann beim Filterwechsel so über die Luftansaugöffnung, welche ansonsten im Betrieb zur Ansaugung der Kochdünste dient, einfach entnommen und ausgetauscht werden. Hierdurch ist keine zusätzliche äußere Öffnung für den Wechsel des Filterelements im Abzugsgehäuse nötig. Die Luftansaugöffnung ist durch ihre Position an der Oberseite des Abzugsgehäuses auch im eingebauten Zustand des Dunstabzugs in einem Küchenmöbel gut zugänglich. Das an der Luftansaugöffnung angeordnete Abscheideelement lässt sich vorteilhafterweise zur Reinigung über die Luftansaugöffnung des Abzugsgehäuses entnehmen. So lassen sich abgeschiedene Bestandteile der Kochdünste, insbesondere Fett und/oder Öl, leicht aus dem Abscheideelement entfernen. In diesem Zuge kann auf besonders einfache Weise auch das Filterelement gewechselt werden, dass zur Reduzierung von Gerüchen der Kochdünste im Luftstrom angeordnet ist. Der Luftstrom wird in dem Abzugsgehäuse in einem Unterdruckabschnitt von der Luftansaugöffnung stromaufwärts des Lüfters über das Abscheideelement geführt und von Fett und/oder Öl befreit. Anschließend wird der gereinigte Luftstrom im Unterdruckkanalabschnitt durch das Filterelement geleitet, in dem Geruchsmoleküle der Kochdünste aus dem Luftstrom abgeschieden werden. Danach wird der Luftstrom von dem Lüfter angesaugt. Der Lüfter drückt den Luftstrom dann über den Überdruckabschnitt in dem Abzugsgehäuse zum Luftauslass hin Das über die Luftansaugöffnung entnehmbare Abscheideelement deckt die Zugangsöffnung ab, wenn das Abscheideelement in das Abzugsgehäuse eingesetzt ist. Bei Entnahme des Abscheideelements wird somit das Filterelement für dessen Entnahme ergreifbar gemacht. Bei eingesetztem Abscheideelement deckt das Abscheideelement die Zugangsöffnung ab. Für den Wechsel kann ein neues oder regeneriertes Filterelement durch die Luftansaugöffnung in das Abzugsgehäuse und durch die Zugangsöffnung an seinem vorgesehenen Platz im Unterdruckabschnitt eingesetzt werden. Damit ist mit wenigen Handgriffen ein Wechsel des stromaufwärts des Lüfters angeordneten Filterelements über die Luftansaugöffnung des Dunstabzugs möglich.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Gemäß einer bevorzugten Ausführung der Erfindung ist vorgesehen, dass die Zugangsöffnung bei aus dem Abzugsgehäuse entnommenem Abscheideelement den Zugang zu dem Filterelement für dessen Entnahme durch die Luftansaugöffnung freigibt. Durch die Entnahme des Abscheideelements wird der Zugang zu dem Filterelement freigegeben, sodass das Filterelement im Anschluss an die Entnahme des Abscheideelements ebenfalls über die Luftansaugöffnung entnommen werden kann.

Besonders bevorzugt ist eine Ausführungsform, die vorsieht, dass das Filterelement mindestens ein Griffelement zur manuellen Entnahme des Filterelements aus dem Abzugsgehäuse aufweist. Über das Griffelement lässt sich das Filterelement leicht zur Entnahme ergreifen. Das Griffelement kann als Griffmulde in der Oberseite des Filterelements ausgebildet sein. Es können auch mehrere Griffelemente vorgesehen sein, beispielsweise mehrere Grifflöcher in der Oberseite des Filterelements, sodass das Filterelement leicht von Hand mittels Pinzettengriff erfasst und durch die Zugangsöffnung aus der Luftansaugöffnung nach oben bewegt werden kann.

Eine besonders vorteilhafte Ausführung der Erfindung bezieht sich darauf, dass das Filterelement durch die Zugangsöffnung zusammen mit dem Abscheideelement über die Luftansaugöffnung aus dem Abzugsgehäuse entnehmbar ist. Die gleichzeitige Entnahme des Filterelements zusammen mit dem Abscheideelement reduziert die erforderlichen Handgriffe beim Filterwechsel, da das Filterelement mit dem Abscheideelement als miteinander verbundene Baueinheit zusammen aus der Luftansaugöffnung bewegt werden kann.

Besonders vorteilhaft ist eine Ausführungsform, die vorsieht, dass das Filterelement über mindestens ein manuell lösbares Verbindungsmittel mit dem Abscheideelement verbunden ist. Über das manuell lösbare Verbindungsmittel kann die miteinander verbundene Baueinheit aus Filterelement und Abscheideelement nach der gemeinsamen Entnahme durch die Luftansaugöffnung leicht voneinander getrennt werden. Mit dem Verbindungsmittel kann die Baueinheit aus Filterelement und Abscheideelement vor dem Einsetzen durch die Luftansaugöffnung leicht miteinander verbunden werden. Das Verbindungsmittel kann magnetisch oder auch als Rastverbindung oder Schraubverbindung oder Steckverbindung ausgeführt sein. Die Trennung von Filterelement und Abscheideelement erleichtert die separate Reinigung.

Eine besonders vorteilhafte Ausführung der Erfindung sieht vor, dass das Filterelement über den Unterdruckabschnitt durch die Luftansaugöffnung aus dem Abzugsgehäuse entnehmbar ist. Zur Reinigung oder Erneuerung kann ein zugesetztes Filterelement aus dem Überdruckabschnitt durch die Zugangsöffnung über den Unterdruckabschnitt durch die Luftansaugöffnung aus dem Abzugsgehäuse genommen werden. Für den Filterwechsel kann ein neues oder regeneriertes Filterelement durch die Luftansaugöffnung in das Abzugsgehäuse und über den Unterdruckabschnitt durch die Zugangsöffnung an seinem vorgesehenen Platz im Überdruckabschnitt eingesetzt werden.

Gemäß einer vorteilhaften Ausgestaltung der Erfindung ist vorgesehen, dass das Filterelement unterhalb des Abscheideelements angeordnet ist, wobei eine für den Luftstrom durchlässige Oberseite des Filterelements eine für den Luftstrom durchlässige Unterseite des Abscheideelements bildet. Bei Entnahme des Abscheideelements nach oben über die Luftansaugöffnung aus dem Abzugsgehäuse ist das Filterelement unterhalb des Abscheideelements leicht von oben her zugänglich. So kann der Filterwechsel einfach durch Entnahme des Filterelements nach oben durch die Zugangsöffnung und die Luftansaugöffnung vollzogen werden. Das Einsetzen des neuen oder regenerierten Filterelements erfolgt ebenfalls von oben über die Luftansaugöffnung nach unten durch die Zugangsöffnung in den Unterdruckabschnitt.

Besonders bevorzugt ist eine Ausführungsform, die vorsieht, dass sich die Zugangsöffnung unterhalb der Luftansaugöffnung erstreckt. Über die oberhalb der Zugangsöffnung angeordnete Luftansaugöffnung ist der Filtersitz für das Filterelement im Überdruckkanalabschnitt von oben einfach zugänglich, wenn das Abscheideelement aus dem Abzugsgehäuse entnommen ist.

Eine besonders vorteilhafte Ausführung der Erfindung bezieht sich darauf, dass der mindestens eine Lüfter nach oben ansaugend über dem Unterdruckabschnitt angeordnet ist. In dieser Position ist der Lüfter vor über die Luftansaugöffnung in den Unterdruckabschnitt eindringende Flüssigkeit geschützt.

Eine besonders vorteilhafte Ausführung der Erfindung sieht vor, dass der Unterdruckabschnitt eine Auffangwanne für abgetrennte Bestandteile der Kochdünste, insbesondere Fett und/oder Öl, sowie für über die Luftansaugöffnung einlaufendes Wasser bildet. Dient der Unterdruckabschnitt unter dem Lüfter als Auffangwanne so ist der Lüfter besonders wirksam vor über die Luftansaugöffnung in den Unterdruckabschnitt eindringende Flüssigkeit geschützt.

Besonders bevorzugt ist eine Ausführungsform, die vorsieht, dass das Filterelement eine Auffangwanne für abgetrennte Bestandteile der Kochdünste, insbesondere Fett und/oder Öl, sowie für über die Luftansaugöffnung einlaufendes Wasser aufweist. Dient das Filterelement als Auffangwanne so ist der Dunstabzug besonders wirksam vor über die Luftansaugöffnung in den Unterdruckabschnitt eindringende Flüssigkeit geschützt.

Besonders vorteilhaft ist eine Ausführungsform, die vorsieht, dass der Luftstrom nach dem Filterelement im Unterdruckabschnitt auf zwei Teilluftströme aufgeteilt wird, die über zwei Lüfter und zwei Überdruckabschnitte in dem Abzugsgehäuse zu zwei Luftauslässe hin geführt und dort aus dem Abzugsgehäuse geblasen werden. Die Verwendung von zwei Lüftern in dem Dunstabzug erhöht den möglichen Volumenstrom des Luftstroms erheblich, sodass Kochdünste besser in nach unten weisender Richtung abgezogen werden.

In dem Abscheideelement wird der Luftstrom bevorzugt in zwei Teilluftströme aufgeteilt und mehrfach durch Wandungen umgelenkt, um die Bestandteile der Kochdünste, insbesondere das Fett und/oder das Öl aus dem Luftstrom abzuscheiden. Die Umlenkungen des Luftstroms bewirken, dass die im Luftstrom befindlichen Wassertropfen sowie die Fett- und Ölpartikel der Kochdünste durch die Zentrifugalkraft nach außen beschleunigt werden und an die Wandungen des Abscheideelements gedrückt und abgeschieden werden. Das Abscheideelement ist bevorzugt quaderförmig und spiegelsymmetrisch zu einer Mittelebene ausgebildet und weist zwei auf. Hierdurch sind im Abscheideelement vorteilhafterweise zwei Strömungskanäle gebildet, die durch zwei geschlossene, parallel zueinander orientierte Seitenwände gebildet sind. Es ist auch denkbar als Abscheideelement andere Abscheide- oder Filtervorrichtungen zum Abscheiden oder Abfiltern von Fett- und Ölpartikeln, wie z. B. Streckmetallfilter, einzusetzen. Die Form kann ebenfalls von der hier beschriebenen Ausführung abweichen und beispielsweise rund oder auch 6-eckig bzw. rotationssymmetrisch sein.

Besonders vorteilhaft ist eine Ausführungsform, die vorsieht, dass das eingesetzte Abscheideelement räumlich zwischen den Lüftern und oberhalb des Filterelements liegt und die Lüfter über zwei Kanalabschnitte des Unterdruckabschnitts unterhalb des Abscheideelements mit dem Filterelement verbunden sind. Ferner ist Gegenstand der Erfindung ein Kombinationsgerät mit einem Kochfeld und einem an dessen Unterseite angeordneten, wie zuvor und im Folgenden näher beschriebenen Dunstabzug, wobei der Dunstabzug als ein Kochfeldabzug zum Abzug von Kochdünsten von über dem Kochfeld in nach unten weisender Richtung ausgebildet ist. Bevorzugt beträgt die Höhe des Kombinationsgeräts höchstens 25 cm, vorzugsweise höchstens 20 cm.

Weitere Merkmale, Einzelheiten und Vorteile der Erfindung ergeben sich aufgrund der nachfolgenden Beschreibung sowie anhand der Zeichnungen, die ein Ausführungsbeispiel der Erfindung zeigen. Einander entsprechende Gegenstände oder Elemente sind in allen Figuren mit den gleichen Bezugszeichen versehen. Es zeigen:
- Figur 1: erfindungsgemäßes Kombinationsgerät mit Dunstabzug,
- Figur 2: Schnittansicht durch das Kombinationsgerät,
- Figur 3: weitere Schnittansicht bei entnommenem Abscheideelement,
- Figur 4: Schnittansicht durch die Lüfter,
- Figur 5: weitere Schnittansicht durch das Kombinationsgerät,
- Figur 6: Schnittansicht durch Filterelement,
- Figur 7: Rückansicht auf das Kombinationsgerät, und
- Figur 8: weitere Schnittansicht durch das Filterelement.

In der Figur 1 mit dem Bezugszeichen 18 bezeichnet ist ein erfindungsgemäßes Kombinationsgerät dargestellt. Dieses Kombinationsgerät 18 umfasst ein Kochfeld 3 und ein an dessen Unterseite angeordneten erfindungsgemäßen Dunstabzug 1. Dieser Dunstabzug 1 ist als ein Kochfeldabzug zum Abzug von Kochdünsten 2 von über dem Kochfeld 3 in nach unten weisender Richtung 19 ausgebildet ist. So werden bei der Zubereitung von Speisen auf dem Kochfeld 3 im darauf angeordneten Kochgeschirr 20 die dabei aufsteigenden Kochdünste 2 nach unten umgelenkt und über wenigstens eine Luftansaugöffnung 6 des Dunstabzugs 1 abgezogen. Der Dunstabzug 1 weist ein Abzugsgehäuse 5 auf, in dem sich die Luftansaugöffnung 6 und zwei Luftauslässe 7 (Fig. 7) für den Luftstrom 4 befinden. In dem Abzugsgehäuse 5 sind außerdem zwei Lüfter 8 zur Erzeugung des Luftstromes 4 angeordnet. Es kann aber auch nur ein Lüfter oder mehr als zwei Lüfter vorgesehen sein oder auch nur ein Luftauslass oder mehr als zwei Luftauslässe. Der Luftstrom wird über zwei Überdruckabschnitte 11 (Fig. 7) in dem Abzugsgehäuse 5 zu den Luftauslässen 7 (Fig. 7) hin geführt und dort aus dem Abzugsgehäuse 5 geblasen.

Die Figur 2 zeigt eine Schnittansicht durch das Kombinationsgerät 18 gemäß Figur 1. In dieser Darstellung ist zu erkennen, dass in dem Abzugsgehäuse 5 des Dunstabzugs 1 im Luftstrom 4 zwischen der Luftansaugöffnung 6 und dem Lüfter 8 ein Abscheideelement 9 angeordnet ist. Dieses Abscheideelement 9 dient zur Abtrennung eines oder mehrerer Bestandteile der Kochdünste 2 (Fig. 1), insbesondere Fett und/oder Öl, aus dem Luftstrom 4. Es ist zur Reinigung über die Luftansaugöffnung 6 entnehmbar, wie es in Figur 2 zu sehen ist. In dem Abzugsgehäuse 5 ist im Unterdruckabschnitt 10 zwischen dem Abscheideelement 9 und den Lüftern 8 ein Filterelement 12 im Luftstrom 4 angeordnet, dass zur Reduzierung von Gerüchen dient. Hierbei kann es sich um ein Filterelement 12 mit Aktivkohle handeln, welche die Geruchsmoleküle aus den Kochdünsten 2 bindet. In Figur 8 ist eine geschnittene Detailansicht auf das Filterelement 12 zu sehen. Hier ist zu erkennen, dass das Filterelement 12 einen Hohlraum 30 aufweist, der von einem Filtermaterialrahmen 31 umgeben ist, der von innen nach außen durchströmt wird. Das Abscheideelement 9 deckt erfindungsgemäß im eingesetzten Zustand eine Zugangsöffnung 14 ab. Die Zugangsöffnung 14 gibt bei Entnahme des Abscheideelements 9 aus dem Abzugsgehäuse 5 durch die Luftansaugöffnung 6 das Filterelement 12 für dessen Entnahme durch die Zugangsöffnung 14 und durch die Luftansaugöffnung 6 frei. So wird bei Entnahme des Abscheideelements 9 über die Luftansaugöffnung 6 gleichzeitig die Zugangsöffnung 14 freigegeben, die einen Zugang zu dem Filterelement 12 für dessen Entnahme durch die Luftansaugöffnung 6 bietet. Hierdurch kann das Filterelement 12 durch eine einfache Konstruktion für den Filterwechsel leicht zugänglich gemacht werden. Das Filterelement 12 kann beim Filterwechsel so über die Luftansaugöffnung 6, welche ansonsten im Betrieb zur Ansaugung der Kochdünste dient, einfach entnommen und ausgetauscht werden. Das Filterelement 12 ist über den Unterdruckabschnitt 10 durch die Luftansaugöffnung 6 aus dem Abzugsgehäuse 5 entnehmbar. Für die Reinigung oder die Erneuerung kann ein zugesetztes Filterelement 12 aus dem Unterdruckabschnitt 10 durch die Zugangsöffnung 14 über den Unterdruckabschnitt 10 durch die Luftansaugöffnung 6 aus dem Abzugsgehäuse 5 genommen werden. Beim Filterwechsel wir ein neues oder regeneriertes Filterelement 12 durch die Luftansaugöffnung 6 in das Abzugsgehäuse 5 und über den Unterdruckabschnitt 10 durch die Zugangsöffnung 14 an seinem vorgesehenen Platz im Unterdruckabschnitt 10 eingesetzt. Wie in Figur 2 auch zu sehen ist, gibt die Zugangsöffnung 14 bei aus dem Abzugsgehäuse 5 entnommenem Abscheideelement 9 den Zugang zu dem Filterelement 12 für dessen Entnahme durch die Luftansaugöffnung 6 frei. Das Filterelement 12 kann ein oder mehrere Griffelemente 28 (Fig. 6) zur manuellen Entnahme des Filterelements 12 aus dem Abzugsgehäuse 5 aufweisen. Das Filterelement 12 kann so manuell aus dem Filtersitz 27 im Unterdruckabschnitt 10 gelöst werden. Anschließend lässt sich das Filterelement 12 über die Zugangsöffnung 14 entnehmen. Es wird also erst das Abscheideelement 9 entnommen und anschließend das Filterelement 12, bevorzugt mit der daran gebildeten Auffangwanne zusammen. Nach der Entnahme können restliches Filterelement und Auffangwanne zur Reinigung voneinander getrennt werden. Der Luftstrom 4 wird in dem Abzugsgehäuse 5 in einem Unterdruckabschnitt 10 von der Luftansaugöffnung 6 über das Abscheideelement 9 und durch das Filterelement 12 zu den Lüftern 8 geführt. Der Luftstrom 4 wird in dem Abscheideelement 9 vorteilhafterweise in zwei Teilluftströme aufgeteilt und mehrfach durch Wandungen 24 des Abscheideelements 9 umgelenkt, um die Bestandteile der Kochdünste 2, insbesondere das Fett und/oder das Öl aus dem Luftstrom abzuscheiden. Das mehrfache Umlenken des Luftstroms 4 bewirkt, dass im Luftstrom 4 befindliche Wassertropfen, Fett- oder Ölpartikel der Kochdünste mittels Zentrifugalkraft nach außen beschleunigt werden und an den Wandungen 24 des Abscheideelements 9 abgeschieden werden.

In Figur 3 ist zu erkennen, wie das Filterelement 12 auch über die Zugangsöffnung 14 aus dem Unterdruckabschnitt 10 durch die Luftansaugöffnung 6 aus dem Abzugsgehäuse 5 genommen werden kann. So kann das Filterelement 12 über die Zugangsöffnung 14 auch zusammen mit dem Abscheideelement 9 über die Luftansaugöffnung 6 aus dem Abzugsgehäuse 5 entnommen werden. Mit der gleichzeitigen Entnahme des Filterelements 12 zusammen mit dem Abscheideelement 9 reduzieren sich die erforderlichen Handgriffe beim Filterwechsel, da das Filterelement 12 mit dem Abscheideelement 9 als miteinander verbundene Baueinheit zusammen aus der Luftansaugöffnung 6 bewegt werden kann. Das Filterelement 12 kann hierzu über mindestens ein manuell lösbares Verbindungsmittel mit dem Abscheideelement 9 verbunden sein. Über die manuell lösbaren Verbindungsmittel kann die miteinander verbundene Baueinheit gemäß Figur 3 aus Filterelement 12 und Abscheideelement 9 nach der gemeinsamen Entnahme durch die Luftansaugöffnung leicht voneinander getrennt werden. Durch die Verbindungsmittel kann die Baueinheit aus Filterelement 12 und Abscheideelement 9 vor dem Einsetzen durch die Luftansaugöffnung 6 leicht miteinander verbunden werden. Die Verbindungsmittel sind bevorzugt als Magnete ausgeführt, sodass das Filterelement 12 an dem magnetischen Abscheideelement 9 lösbar befestigt ist. Die Figur 3 eine weitere Schnittansicht durch das Kombinationsgerät 18 gemäß den Figuren 1 und 2 gezeigt. Bei dieser Darstellung ist das Abscheideelement 9 über die Luftansaugöffnung 6 aus dem Abzugsgehäuse 5 des Dunstabzugs 1 ebenfalls entnommen dargestellt. Hierzu ist das Leitgitter 21 zur Leitung des Luftstroms 4 durch die Luftansaugöffnung 6 und ein auf dem Leitgitter 21 beweglich verschiebbares Abdeckelement 22 zur Beeinflussung der Luftstromrichtung von der Luftansaugöffnung 6 abgenommen. So ist das Abscheideelement 9 zugänglich und kann über die Luftansaugöffnung 6, wie gezeigt, nach oben händisch entnommen werden.

In Figur 4 ist eine Schnittansicht durch die Lüfter 8 des Dunstabzugs 1 gezeigt. Hier ist zu erkennen, dass die Lüfter 8 nach oben ansaugend über dem Unterdruckabschnitt 10 angeordnet sind. Diese Anordnung schützt die Lüfter 8 vor über die Luftansaugöffnung 6 in den Unterdruckabschnitt 10 eindringende Flüssigkeit. Dazu bildet der Unterdruckabschnitt 10 vorteilhafterweise eine Auffangwanne für abgetrennte Bestandteile der Kochdünste, insbesondere Fett und/oder Öl, sowie für über die Luftansaugöffnung einlaufendes Wasser. So dient der Unterdruckabschnitt 10 unter den Lüftern 8 als Auffangwanne und die Lüfter 8 sind besonders wirksam vor über die Luftansaugöffnung 8 in den Unterdruckabschnitt 10 eindringende Flüssigkeit geschützt. Der Luftstrom 4 (Fig. 4) wird nach dem Filterelement 12 im Unterdruckabschnitt 10 auf zwei Teilluftströme 23 aufgeteilt (Fig. 2), die über die zwei Lüfter 8 und die zwei Überdruckabschnitte 11 (Fig. 7) in dem Abzugsgehäuse 5 zu den zwei Luftauslässen 7 (Fig. 7) hin geführt und dort aus dem Abzugsgehäuse 5 geblasen werden.

In Figur 5 ist eine weitere Schnittansicht durch das Kombinationsgerät 18 gemäß den Figuren 1 bis 4 gezeigt. Im hier gezeigten Beispiel ist das Abscheideelement 9 quaderförmig und spiegelsymmetrisch zu einer Mittelebene ausgebildet. Dadurch sind im Abscheideelement 9 vorteilhafterweise zwei Strömungskanäle geformt, die über zwei geschlossene, parallel zueinander orientierte Seitenwände 26 abgegrenzt sind. Alternativ kann als Abscheideelement 9 auch eine andere Abscheide- oder Filtervorrichtung zum Abscheiden oder Abfiltern von Fett- und Ölpartikeln, z. B. ein Streckmetallfilter verwendet werden. Auch die Form des Abscheideelements 9 kann von der hier gezeigten Ausführung abweichen und beispielsweise rund oder auch 6-eckig bzw. rotationssymmetrisch sein. Bei eingesetztem Abscheideelement 9, wie in Figur 5 gezeigt, deckt das Abscheideelement 9 die Zugangsöffnung 14 (Fig. 4) ab. So wird bei Entnahme des Abscheideelements 9 über die Luftansaugöffnung 6 gleichzeitig die Zugangsöffnung 14 freigegeben, die einen Zugang zu dem Filterelement 12 für dessen Entnahme durch die Luftansaugöffnung 6 bietet. Die Zugangsöffnung 14 gibt bei Entnahme des Abscheideelements 9 aus dem Abzugsgehäuse 5 das Filterelement 12 für dessen Entnahme durch die Luftansaugöffnung 6 frei. Somit ist keine zusätzliche, äußere Öffnung im Abzugsgehäuse 5 des Dunstabzugs 1 oder im Kochfeld 3 des Kombinationsgeräts 18 nötig. Die Luftansaugöffnung 6 ist im Kochfeld 3 auch im üblich eingebauten Zustand des Kombinationsgeräts 18 in einem (nicht gezeigten) Küchenmöbel gut zugänglich. Mit der Reinigung des Abscheideelements 9 besteht eine einfache Möglichkeit, auch das Filterelement 12 zu wechseln. Mit der Entnahme des Abscheideelements 9 über die Luftansaugöffnung 6 wird somit gleichzeitig die Zugangsöffnung 14 freigegeben, um das Filterelement 12 für dessen manuelle Entnahme zugänglich zu machen. Bei dem gezeigten Ausführungsbeispiel ist das entnehmbare Filterelement 12 unterhalb des Abscheideelements 9 angeordnet, wobei eine für den Luftstrom 4 durchlässige Oberseite des Filterelements 12 eine für den Luftstrom 4 durchlässige Unterseite des Abscheideelements 9 bildet. Die Zugangsöffnung 14 erstreckt sich hier unterhalb der Luftansaugöffnung 6. Das eingesetzte Abscheideelement 9 liegt räumlich zwischen den Lüftern 8 und oberhalb des Filterelements 12 und die Lüfter 8 sind über zwei Kanalabschnitte 17 des Unterdruckabschnitts 10 unterhalb des Abscheideelements 9 mit dem Filterelement 12 verbunden. Das eingesetzte Filterelement 12 liegt räumlich zwischen den Lüftern 8 und unter dem Abscheideelement 9 und die Lüfter 8 sind über zwei Kanalabschnitte 17 mit dem Filterelement 12 verbunden. Das Filterelement 12 kann aus Teilsegmenten gebildet sein, die nacheinander über die Zugangsöffnung 14 entnommen werden können oder das Filterelement 12 kann in einem Stück über die Zugangsöffnung 14 entnommen werden.

Das Filterelement 12 verfügt bevorzugt über Griffelemente 28 (Fig. 6) zur manuellen Entnahme des Filterelements 12. Über die Griffelemente lässt sich das Filterelement 12 leicht zur Entnahme ergreifen. Die Griffelemente sind bevorzugt als Griffmulde in dem Filterelement 12 geformt. Das Filterelement 12 lässt sich soleicht von Hand erfassen und durch die Zugangsöffnung 14 aus der Luftansaugöffnung 6 nach oben bewegen.

Die Figur 7 zeigt eine Rückansicht auf das Kombinationsgerät 18 gemäß der Figuren 1 bis 6. In dieser Ansicht sind die Luftauslässe 7 zu sehen, über welche der Luftstrom 4 aufgeteilt aus dem Abzugsgehäuse 5 geblasen wird. An den Luftauslässen 7 kann für den Umluftbetrieb noch ein weiterer (nicht gezeigter) Nachfilter angeschlossen sein. An die Luftauslässe 7 kann ein (nicht gezeigter) Abluftschacht angeschlossen werden, der die geteilten Luftströme aus den Luftauslässen wieder vereint. Ansonsten kann der Luftstrom über einen (nicht gezeigten) Maueranschluss aus der Küche nach außen abgeleitet werden.

Hierzu wird mindestens ein (nicht gezeigter) Luftkanal zwischen Luftauslass 7 und Maueranschluss vorgesehen.

### Bezuaszeichenliste

1 Dunstabzug
2 Kochdünsten
3 Kochfeld
4 Luftstrom
5 Abzugsgehäuse
6 Luftansaugöffnung
7 Luftauslass
8 Lüfter
9 Abscheideelement
10 Unterdruckabschnitt
11 Überdruckabschnitt
12 Filterelement
14 Zugangsöffnung
15 Ansaugkammer
16 Boden
17 Kanalabschnitt
18 Kombinationsgerät
19 Richtung
20 Kochgeschirrr
21 Leitgitter
22 Abdeckelement
23 Teilluftströme
24 Wandungen
26 Seitenwände
27 Filtersitz
28 Griffelement
30 Hohlraum
31 Filtermaterialrahmen
32 Auffangwanne

## Patentansprüche

1. Dunstabzug (1) zum Abzug von Kochdünsten (2) von über einem Kochfeld (3) in nach unten weisender Richtung mittels eines Luftstromes (4), mit
- einem Abzugsgehäuse (5), das wenigstens eine Luftansaugöffnung (6) und wenigstens einen Luftauslass (7) für den Luftstrom (4) aufweist,
- wenigstens einem in dem Abzugsgehäuse (5) angeordneten Lüfter (8) zur Erzeugung des Luftstromes (4),
- wenigstens einem in dem Abzugsgehäuse (5) im Luftstrom (4) zwischen der Luftansaugöffnung (6) und dem Lüfter (8) angeordneten Abscheideelement (9) zur Abtrennung eines oder mehrerer Bestandteile der Kochdünste (2), insbesondere Fett und/oder Öl, aus dem Luftstrom (4), wobei das Abscheideelement (9) über die Luftansaugöffnung (6) aus dem Abzugsgehäuse (5) entnehmbar ist, wobei der Luftstrom (4) in dem Abzugsgehäuse (5) in einem Unterdruckabschnitt (10) von der Luftansaugöffnung (6) über das Abscheideelement (9) zu dem Lüfter (8) geführt ist und von dem Lüfter (8) über wenigstens einen Überdruckabschnitt (11) in dem Abzugsgehäuse (5) zum Luftauslass (7) hin geführt und dort aus dem Abzugsgehäuse (5) geblasen wird,
**gekennzeichnet durch**
wenigstens einem in dem Abzugsgehäuse (5) im Luftstrom (4) zwischen dem Abscheideelement (9) und dem Lüfter (8) im Unterdruckabschnitt (10) angeordneten Filterelement (12) zur Reduzierung von Gerüchen in dem Luftstrom (4), wobei das Filterelement (12) durch die Luftansaugöffnung (6) aus dem Abzugsgehäuse (5) entnehmbar ist, wobei das Abscheideelement (9) im eingesetzten Zustand eine Zugangsöffnung (14) abdeckt, wobei die Zugangsöffnung (14) bei Entnahme des Abscheideelements (9) aus dem Abzugsgehäuse (5) durch die Luftansaugöffnung (6) das Filterelement (12) für dessen Entnahme durch die Zugangsöffnung (14) und durch die Luftansaugöffnung (6) freigibt.

2. Dunstabzug (1) nach Anspruch 1, **dadurch gekennzeichnet, dass** die Zugangsöffnung (14) bei aus dem Abzugsgehäuse (5) entnommenem Abscheideelement (9) den Zugang zu dem Filterelement (12) für dessen Entnahme durch die Luftansaugöffnung (6) freigibt.

3. Dunstabzug (1) nach Anspruch 2, **dadurch gekennzeichnet, dass** das Filterelement (12) ein Griffelement (28) zur manuellen Entnahme des Filterelements (12) aus dem Abzugsgehäuse (5) aufweist.

4. Dunstabzug (1) nach Anspruch 1, **dadurch gekennzeichnet, dass** das Filterelement (12) über die Zugangsöffnung (14) zusammen mit dem Abscheideelement (9) über die Luftansaugöffnung (6) aus dem Abzugsgehäuse (5) entnehmbar ist.

5. Dunstabzug (1) nach Anspruch 4, **dadurch gekennzeichnet, dass** das Filterelement (12) über ein manuell lösbares Verbindungsmittel mit dem Abscheideelement (9) verbunden ist.

6. Dunstabzug (1) nach einem der vorhergehenden Ansprüche, **dadurch gekennzeichnet, dass** das Filterelement (12) über den Unterdruckabschnitt (10) durch die Luftansaugöffnung (6) aus dem Abzugsgehäuse (5) entnehmbar ist.

7. Dunstabzug (1) nach einem der vorhergehenden Ansprüche, **dadurch gekennzeichnet, dass** das Filterelement (12) unterhalb des Abscheideelements (9) angeordnet ist, wobei eine für den Luftstrom (4) durchlässige Oberseite des Filterelements (12) eine für den Luftstrom (4) durchlässige Unterseite des Abscheideelements (9) bildet.

8. Dunstabzug (1) nach Anspruch 7, **dadurch gekennzeichnet, dass** sich die Zugangsöffnung (14) unterhalb der Luftansaugöffnung (6) erstreckt.

9. Dunstabzug (1) nach einem der vorhergehenden Ansprüche, **dadurch gekennzeichnet, dass** der mindestens eine Lüfter (8) nach oben ansaugend über dem Unterdruckabschnitt (10) angeordnet ist.

10. Dunstabzug (1) nach einem der vorhergehenden Ansprüche, **dadurch gekennzeichnet, dass** der Unterdruckabschnitt (10) eine Auffangwanne (32) für abgetrennte Bestandteile der Kochdünste (2), insbesondere Fett und/oder Öl, sowie für über die Luftansaugöffnung (6) einlaufendes Wasser bildet.

11. Dunstabzug (1) nach einem der Ansprüche 1 bis 9, **dadurch gekennzeichnet, dass** das Filterelement (12) eine Auffangwanne für abgetrennte Bestandteile der Kochdünste (2), insbesondere Fett und/oder Öl, sowie für über die Luftansaugöffnung (6) einlaufendes Wasser aufweist.

12. Dunstabzug (1) nach einem der vorhergehenden Ansprüche, **dadurch gekennzeichnet, dass** der Luftstrom (4) nach dem Filterelement (12) im Unterdruckabschnitt (10) auf zwei Teilluftströme (23) aufgeteilt wird, die über zwei Lüfter (8) und zwei Überdruckabschnitte (11) in dem Abzugsgehäuse (5) zu zwei Luftauslässe (7) hin geführt und dort aus dem Abzugsgehäuse (5) geblasen werden.

13. Dunstabzug (1) nach 12, **dadurch gekennzeichnet, dass** das eingesetzte Abscheideelement (9) räumlich zwischen den Lüftern (8) und oberhalb des Filterelements (12) liegt und die Lüfter (8) über zwei Kanalabschnitte (17) des Unterdruckabschnitts (10) unterhalb des Abscheideelements (9) mit dem Filterelement (12) verbunden sind.

14. Kombinationsgerät (18) mit einem Kochfeld (3) und einem an dessen Unterseite angeordneten Dunstabzug (1) nach einem der vorhergehenden Ansprüche, wobei der Dunstabzug (1) als ein Kochfeldabzug zum Abzug von Kochdünsten (2) von über dem Kochfeld (3) in nach unten weisender Richtung (19) ausgebildet ist.
